# EUROPÄISCHE PATENTANMELDUNG

(11) **EP 1 903 091 A1**
(43) Veröffentlichungstag der Anmeldung: **26.03.2008**
(21) Anmeldenummer: 07017818.1
(22) Anmeldetag: 12.09.2007
(51) Int. Cl.: C10J 3/78

(54) **Verfahren zur Vergasung von Biomasse**

(30) Priorität: 20.09.2006 DE 102006044116
(71) Anmelder: Forschungszentrum Karlsruhe GmbH, 76131 Karlsruhe (DE)
(72) Erfinder: Boukis, Nikolaos, Dr., 76137 Karlsruhe (DE); Galla, Ulrich, 76689 Karlsdorf-Neuthard (DE)
(74) Vertreter: Rückert, Friedrich

(57) **Zusammenfassung**

Die Erfindung betrifft ein Verfahren zur hydrothermalen Vergasung von Biomasse in überkritischem Wasser, wobei die Biomasse verdünnt wird und als Reaktionsprodukte Produktgase sowie Prozessabwasser, das anorganische Salze und organische Rückstände enthält, entstehen.

Erfindungsgemäß wird ein Teil des Prozessabwassers rückgeführt, nachdem hieraus zuvor ein überwiegender Teil der anorganischen Salze abgetrennt wurde, und mit diesem Teil die Biomasse verdünnt.

Im vorliegenden Verfahren werden die organischen Bestandteile des Prozessabwassers nahezu vollständig vergast, so dass ein hoher Gesamt-Kohlenstoff-Vergasungsumsatz erzielt wird. Zudem wird die Menge an anfallendem Prozessabwasser reduziert.

## Beschreibung

Die Erfindung betrifft ein Verfahren zur hydrothermalen Vergasung von Biomasse in überkritischem Wasser.

Verfahren zur hydrothermalen Vergasung von Biomasse in überkritischem Wasser eignen sich besonders für die energetische Nutzung nasser Biomasse, da sie sich durch hohe chemische und energetische Wirkungsgrade sowie gute Qualität und Zusammensetzung der erhaltenen Produktgase auszeichnen. Die Vergasung findet bei Drücken und Temperaturen oberhalb des kritischen Punkts des Wassers (22,1 MPa und 374 °C) statt, wobei organische Substanzen gut aufgelöst werden, während anorganische Salze ausfallen.

Die chemischen Umsätze (Kohlenstoffvergasungsumsatz) nehmen mit der Reaktionstemperatur zu und erreichen bei Temperaturen von 700 °C nahezu 100 %. Bei niedrigeren Reaktionstemperaturen ist der chemische Umsatz wesentlich niedriger, z.B. 50 % bei 550°C. Die chemischen Umsätze steigen auch mit der mittleren Verweilzeit im Reaktor. Der maximale Umsatz wird je nach Temperatur innerhalb von 0,5 - 5 min erreicht. Sowohl eine höhere Temperatur als auch eine längere mittlere Verweilzeit, die bei gegebenem Stoffdurchsatz dem Reaktorvolumen entspricht, resultieren jedoch in höheren Kosten.

Nasse Biomasse wie z.B. frische Pflanzen oder Trester weisen oft eine Konzentration an organischer Materie im Bereich von 30 Gew. % auf. Eine derart hohe Konzentration ist insbesondere aufgrund zu hoher Viskosität und zu schlechter Pumpbarkeit zu hoch für die Biomassevergasung in überkritischem Wasser.

Daher wird Biomasse meist mit Wasser auf Werte im Bereich von 5 - 20 Gew. % verdünnt. Die Verdünnung erfolgt entweder zu Beginn des Verfahrens bei Umgebungsbedingungen oder gemäß den Verfahren nach der DE 102 10 178 C1 oder der DE 202 20 307 U1 erst bei hohen Temperaturen im Reaktor.

Durch die Verdünnung mit Wasser steigt sowohl der Bedarf an möglichst salzarmen Frischwasser für die Durchführung des Verfahrens als auch die nach dem Verfahren zu behandelnde Abwassermenge an, wodurch zusätzliche Kosten entstehen.

Der Einsatz von Prozessabwasser für das Ansetzen der Biomasse durch Rückführung des Abwassers scheitert bisher daran, dass anorganische Salze in einem derartigen Verfahren nicht umgesetzt, sondern bei der Rückführung des Abwassers mitgeschleppt werden und sich somit während des Verfahrens in erheblichem Maße anreichern. Die Salzkonzentration beträgt nach dem ersten Zyklus etwa das 1,5-fache der ursprünglichen Konzentration und nimmt nach jedem Zyklus weiter zu.

Eine Rückführung des Abwassers ohne Abtrennung der Salze führt damit zwangsläufig zur Unterbrechung des Durchflusses im Reaktionssystem durch Salzausfällung und Verstopfung. Eine Salzabtrennung unter Umgebungsbedingungen verbraucht Chemikalien und verursacht Kosten.

Wird das Prozessabwasser andererseits nicht zurückgeführt, entstehen Kosten entweder durch die weitere Behandlung des belasteten Abwassers oder durch höhere Reaktionstemperaturen und größere Reaktoren, die zur möglichst vollständigen Umsetzung der Biomasse benötigt werden.

Die DE 100 15 620 A1 offenbart ein Verfahren zur Erzeugung von Wärme durch die Verbrennung von Biomasse. Ausfallende Salze, die sich im überkritischen Wasser nicht lösen, werden über einen Auslass in einen Auffangbehälter geleitet. Das Prozessabwasser wird hiervon getrennt in einer Filteranlage gereinigt und über eine Zuleitung in den Verbrennungsbehälter zurückgeleitet. Die Zuleitung steht mit einem Wärmetauscher in Verbindung, der das Prozessabwasser mit der Wärme des überkritischen Wassers aufheizt. Auf diese Weise wird ein hoher Wärmeüberübergang von der Seite der Verbrennung zum Wärmetauscher ermöglicht.

Ausgehend hiervon ist es die Aufgabe der vorliegenden Erfindung, ein Verfahren zur Vergasung von Biomasse vorzuschlagen, das die genannten Nachteile und Einschränkungen nicht aufweist.

Insbesondere sollen in einem derartigen Verfahren die organischen Bestandteile des Prozessabwassers möglichst vollständig vergast werden, um einen möglichst hohen Gesamt-Kohlenstoff-Vergasungsumsatz zu erzielen.

Zudem soll in einem derartigen Verfahren die Menge an anfallendem Prozessabwasser reduziert werden.

Diese Aufgabe wird durch die Verfahrensschritte des Anspruchs 1 gelöst. Die Unteransprüche beschreiben jeweils vorteilhafte Ausgestaltungen der Erfindung.

Das erfindungsgemäße Verfahren zur hydrothermalen Vergasung von Biomasse in überkritischem Wasser, bei dem als Reaktionsprodukte Produktgase und Prozessabwasser, in dem sich anorganische Salze und organische Rückstände befinden, entstehen, zeichnet sich dadurch aus, dass ein Teil des bei diesem Verfahren gebildeten Prozessabwassers derart in das Verfahren rückgeführt wird, dass mit diesem Teil des rückgeführten Prozessabwassers die Biomasse vorzugsweise auf einen Wert von 5-20 Gew. % Trockensubstanz (TS) verdünnt wird, wobei jedoch zuvor der überwiegende Teil der anorganischen Salze aus dem Prozessabwasser abgetrennt wurde.

In einer besonders bevorzugten Ausgestaltung umfasst das erfindungsgemäße Verfahren die Schritte a) bis i).

Zunächst wird gemäß Schritt a) der überwiegende Teil des Prozessabwassers, das praktisch frei von anorganischen Salzen ist, aber organische Reaktionsrückstände beinhaltet, auf eine Temperatur von über 600 °C erhitzt, wobei ein Druck höher als 22,1 MPa herrscht.

Ebenso wird gemäß Schritt b) die Biomasse auf eine Temperatur bis zur pseudokritischen Temperatur erhitzt, wobei vorzugsweise der gleiche Druck wie beim Prozessabwasser eingestellt wird. Die vom Druck abhängige *pseudokritischen Temperatur* des Wassers ist definiert als Temperatur, bei der die Dichte steil abfällt. Die pseudokritische Temperatur stimmt im Allgemeinen nicht mit der kritischen Temperatur des thermodynamischen Systems überein. Insbesondere verschiebt sich die pseudokritische Temperatur bei höherem Druck zu höheren Werten.

Anschließend werden gemäß Schritt c) die beiden Stoffströme, d.h. der gemäß Schritt b) erhitzte Biomasse-Strom und der gemäß Schritt a) behandelte Prozessabwasser-Strom, derart im Reaktor vermischt, dass die Biomasse verdünnt wird.

Im Reaktor erfolgt gemäß Schritt d) die Reaktion der organischen Materie mit dem Wasser, wobei als Reaktionsprodukte Produktgase sowie Prozessabwasser, das anorganische Salze und organische Rückstände enthält, gebildet werden.

Dann werden gemäß Schritt e) die anorganischen Salze vorzugsweise aus dem unteren Teil des Reaktors entfernt. In einer besonders bevorzugten Ausgestaltung weist der Reaktor hierzu einen Sumpfabzug oder einen Salzabscheider auf, aus dem der salzreiche Teilstrom vom salzarmen Hauptstoffstrom aus Produktgasen und salzarmem Prozessabwasser abgetrennt wird.

Zur Durchführung dieses Verfahrensschritts kann z.B. eine Vorrichtung gemäß der DE 202 20 307 U1 eingesetzt werden. Hierzu wird ein kleiner salzreicher Teilstrom an einer geeigneten Stelle des Reaktors wie z.B. dem Sumpfabzug oder dem Salzabscheider vom Hauptstoffstrom abgetrennt. Der von der Salzfracht befreite Hauptstoffstrom ist salzarm und wird für das erneute Verdünnen von Biomasse direkt oder als zweiter Eduktstrom im Sinne der der DE 102 10 178 C1 oder der DE 202 20 307 U1 eingesetzt. Bei erneutem Durchlauf des Prozessabwassers ist der größte Teil an organische Rückstände abgebaut, so dass keine Anreicherung an Kohlenstoff-Verbindungen erfolgt.

Nun werden gemäß Schritt f) die Reaktionsprodukte, d.h. die Produktgase und das salzarme Produktabwasser, abgekühlt und das Produktgas wird gemäß Schritt g) vom Abwasser abgetrennt. Damit kann anschließend gemäß Schritt h) das salzarme Produktabwasser in das Verfahren gemäß Schritt a) rückgeführt werden.

Abschließend erfolgt gemäß Schritt i) das Entsorgen des verbleibenden Restanteils des Prozessabwassers, das nicht bereits gemäß Schritt h) rückgeführt wurde. Auf diese Weise werden im Laufe der Durchführung des erfindungsgemäßen Verfahrens die anorganischen Komponenten aus dem Verfahren abgetrennt und verworfen bzw. entsorgt.

In einer besonders vorteilhaften Ausgestaltung wird Prozessabwasser anstelle von Frischwasser wie in der DE 102 10 178 C1 oder der DE 202 20 307 U1 eingesetzt. Hierbei werden aufgrund der hohen Temperaturen im Vorwärmer, d.h. vor der Vermischung beider Stoffströme im Reaktor, die organischen Bestandteile des Prozessabwassers vollständig vergast.

Das erfindungsgemäße Verfahren weist insbesondere die folgenden Vorteile auf.

Da das Prozessabwasser nach der Salzabtrennung praktisch salzfrei ist, verringert sich die Gefahr von Stromunterbrechungen aufgrund ausfallender Salze erheblich. Ebenso wird die durch anorganische Salze verursachte Korrosion des Reaktors vermindert.

Durch die Reduzierung der Abwassermenge wird es möglich, auf vollständige chemische Umsätze in jedem einzelnen Reaktionszyklus zu verzichten. Dies resultiert in einer Absenkung der benötigten Reaktionstemperatur und der Verweilzeit im Reaktor, was kleinere Reaktorvolumina für einen gegebenen Massenstrom ermöglicht. Dadurch ergeben sich Kosteneinsparungen beim Reaktormaterial und beim Reaktorvolumen.

Der Verbrauch an Frischwasser wird reduziert und die anfallende Abwassermenge verringert. Wird besonders salzarmes Prozessabwasser an Stelle von Frischwasser wie in der DE 102 10 178 C1 oder der DE 202 20 307 U1 eingesetzt, kann bei dieser Art der Verfahrensführung auf Frischwasser verzichtet werden.

Die Erfindung wird im Folgenden anhand von Ausführungsbeispielen näher erläutert.

Versuche haben gezeigt, dass die Abtrennung von anorganischen Salzen im Hochtemperaturteil des Prozesses überraschend gut funktioniert und damit das Prozessabwasser praktisch frei von anorganischen Komponenten ist. Nur Spuren der ursprünglich in der Biomasse enthaltenen Salze gelangen in den wässrigen Produktstrom des Verfahrens. Der größere Anteil kann über eine in das Verfahren integrierte Vorrichtung gemäß der DE 102 10 178 C1 oder der DE 202 20 307 U1 abgetrennt werden. Diese Beobachtung eröffnet erstmals die Möglichkeit der Rückführung des salzarmen Abwassers.

| **Tabelle 1** | | | |
|---|---|---|---|
| Element im Stoffstrom | Feed [g/h] | Produkt [g/h] | Elementmenge im Produkt [%] |
| Na | 2,09 | 0,285 | 13,64 |
| K | 90,48 | 8,08 | 8,93 |
| Mg | 9,6 | 0,035 | 0,36 |
| Ca | 13,53 | 0,055 | 0,41 |
| P | 256,3 | 16 | 6,24 |

**Tabelle 1** zeigt experimentell ermittelte Elementmengen bei einem Versuch mit Mais-Silage bei folgenden Parametern: Durchsatz 50 kg/h, Feedkonzentration 9,2 Gew. %, Reaktionstemperatur 640 °C, Druck 28 MPa. Der Umsatz der Kohlenstoffvergasung lag bei 90 %. Der Großteil der anorganischen Salze wurde über einen Sumpfabzug als Vorrichtung zur Salzabtrennung entfernt; ein kleinerer Anteil ist vor der Salzabtrennung im Vorheizer ausgefallen.

Wie **Tabelle 1** zeigt, gelangt von den in der Biomasse enthaltenen Metallen nur das leichter lösliche Kalium in nennenswerter Konzentration von ca. 8 g/h in das wässrige Produkt. Derart niedrige Elementkonzentrationen verursachen weder Korrosion noch stören sie den Anlagendurchfluss. Damit ist dieser Stoffstrom einsetzbar für die Verdünnung des Eduktes Biomasse.

Die nachfolgenden **Tabellen 2 und 3** zeigen rechnerische Beispiele für Massenströme. Dabei wird ein Kohlenstoff-Vergasungsumsatz von nur 70% zugrunde gelegt. In beiden Fällen erreicht man über die Rückführung eines Teils des Prozessabwassers einen Gesamt-Kohlenstoff-Vergasungsumsatz von knapp 90%.

| **Tabelle 2** | | |
|---|---|---|
| Biomasse | Feed | 100 kg/h |
| | organische TS | 30 kg/h |
| | Salz | 3 kg/h |
| Rückführungsstrom | Abwasser | 200 kg/h |
| | organische TS | 7,5 kg/h |
| | Salz | 6 kg/h |
| Reaktionsmischung | Hauptstoffstrom | 300 kg/h |
| | organische TS | 37,5 kg/h |
| | Salz | 9 kg/h |
| Intermediäres Abwasser | Hauptstoffstrom | 300 kg/h |
| | organische TS | 11,25 kg/h |
| | Salz | 9 kg/h |
| Abwasser für Entsorgung | Hauptstoffstrom | 100 kg/h |
| | organische TS | 3,75 kg/h |
| | Salz | 3 kg/h |
| Salzabtrennung | keine | |

**Tabelle 2** zeigt ein rechnerisches Beispiel für den Massenstrom bei der konventionellen Verfahrensführung **ohne** Abtrennung der Salze. TS bedeutet Trockensubstanz.

| **Tabelle 3** | | |
|---|---|---|
| Biomasse | Feed | 100 kg/h |
| | organische TS | 30 kg/h |
| | Salz | 3 kg/h |
| Rückführungsstrom | Abwasser | 200 kg/h |
| | organische TS | 7,9 kg/h |
| | Salz | 0,22 kg/h |
| Reaktionsmischung | Hauptstoffstrom | 300 kg/h |
| | organische TS | 37,9 kg/h |
| | Salz | 3,2 kg/h |
| Intermediäres Abwasser | Hauptstoffstrom | 288 kg/h |
| | organische TS | 11,4 kg/h |
| | Salz | 0,3 kg/h |
| Abwasser für Entsorgung | Hauptstoffstrom | 88 kg/h |
| | organische TS | 3,5 kg/h |
| | Salz | 0,1 kg/h |
| Salzabtrennung | Massenstrom | 12 kg/h |
| | | 4 % der Gesamtmasse |
| | organische TS | 0,5 kg/h |
| | Salz | 2,9 kg/h |
| | Effizienz | 90 % |

**Tabelle 3** zeigt ein rechnerisches Beispiel für den Massenstrom im erfindungsgemäßen Verfahren mit Abtrennung der Salze.

Die Salzkonzentration in der Reaktionsmischung gemäß **Tabelle 2** liegt mit 9 kg/h etwa dreifach höher als der entsprechende Wert von 3,2 kg/h in **Tabelle 3**. Ein derart hoher Wert für die Salzkonzentration verhindert einen störungsfreien Betrieb und kann Korrosion verursachen. Vor allem die hohe Salzkonzentration von 6 kg/h im Rückführungsstrom macht den Einsatz des Abwasserstroms **ohne** Salzabtrennung als Ersatz für den Wasserstrom nach der DE 102 10 178 C1 oder der DE 202 20 307 U1 unmöglich.

Ein Vergleich der Menge an Prozessabwasser ergibt, dass bei einer Verfahrensführung gemäß **Tabelle 2**, jedoch ohne Rückführung des Prozessabwassers 300 kg/h (intermediäres) Abwasser anfallen, während bei einer Verfahrensführung gemäß **Tabelle 3** mit Rückführung des Abwassers nur 88 kg/h Abwasser für die Entsorgung anfallen. Hieraus ergibt sich eine wesentliche Einsparung von ca. 2/3 der Abwassermenge.

Der aus der Salzabtrennung stammende kleinere Stoffstrom mit 12 kg/h wird gesondert entsorgt.

## Patentansprüche

1. Verfahren zur hydrothermalen Vergasung von Biomasse in überkritischem Wasser, wobei die Biomasse verdünnt wird und als Reaktionsprodukte Produktgase sowie Prozessabwasser, das anorganische Salze und organische Rückstände enthält, entstehen, **dadurch gekennzeichnet, dass** ein Teil des Prozessabwassers rückgeführt, nachdem hieraus zuvor ein überwiegender Teil der anorganischen Salze abgetrennt wurde, und mit diesem Teil die Biomasse verdünnt wird.

2. Verfahren nach Anspruch 1, **dadurch gekennzeichnet, dass** es die folgenden Verfahrensschritte umfasst:
a) Aufheizen des rückgeführten Prozessabwassers bei einem Druck oberhalb von 22,1 MPa auf eine Temperatur von über 600 °C,
b) Aufheizen der Biomasse bei einem Druck oberhalb von 22,1 MPa auf eine Temperatur bis einschließlich zur pseudokritischen Temperatur,
c) Ansetzen der erhitzten Biomasse in einem Reaktor mit dem rückgeführten und erhitzten Prozessabwasser, wodurch die Biomasse verdünnt wird,
d) Reagierenlassen der verdünnten Biomasse zu den Reaktionsprodukten,
e) Abtrennen der anorganischen Salze aus den Reaktionsprodukten,
f) Abkühlen der verbleibenden Reaktionsprodukte,
g) Abtrennen des Produktgases vom Prozessabwasser,
h) Rückführen des Teils des Prozessabwassers und
i) Entsorgen des verbleibenden Teils des Prozessabwassers.

3. Verfahren nach Anspruch 1 oder 2, **dadurch gekennzeichnet, dass** der überwiegende Teil des Prozessabwassers rückgeführt wird.

4. Verfahren nach einem der Ansprüche 1 bis 3, **dadurch gekennzeichnet, dass** die Biomasse mit dem Prozessabwasser auf einen Wert im Bereich von 5 - 20 Gew. % Trockensubstanz verdünnt wird.

5. Verfahren nach einem der Ansprüche 1 bis 4, **dadurch gekennzeichnet, dass** das Abtrennen der anorganischen Salze aus dem unteren Teil des Reaktors erfolgt.

6. Verfahren nach einem der Ansprüche 1-5, **dadurch gekennzeichnet, dass** das Abtrennen der anorganischen Salze mittels eines Sumpfabzugs oder eines Salzabscheiders erfolgt.
